# EUROPÄISCHE PATENTSCHRIFT

(11) **EP 4 017 691 B1**
(45) Veröffentlichungstag und Bekanntmachung des Hinweises auf die Patenterteilung: **14.06.2023**
(21) Anmeldenummer: 20757250.4
(22) Anmeldetag: 11.08.2020
(51) Int. Cl.: B26D 1/43, B31D 1/00, B26D 1/25, B26D 1/40, B26D 5/00, B26D 7/26, B42C 7/00

(54) **VORRICHTUNG ZUR HERSTELLUNG VON BUCHDECKEN, SCHACHTELDECKEN ODER SPIELEBRETTERN**
DEVICE FOR PRODUCING BOOK COVERS, BOX LIDS OR GAME BOARDS
DISPOSITIF DE FABRICATION DE COUVERTURES DE LIVRES, DE COUVERCLES DE BOÎTES OU DE CARTES DE JEU

(30) Priorität: 21.08.2019 DE 102019122509
(43) Veröffentlichungstag der Anmeldung: 29.06.2022
(73) Patentinhaber: Kolbus GmbH & Co. KG, 32369 Rahden (DE)
(72) Erfinder: GOLBIK, Martin, 32479 Hille (DE)
(86) Internationale Anmeldenummer: PCT/EP2020/072468
(87) Internationale Veröffentlichungsnummer: WO 2021/032532

(56) Entgegenhaltungen:
- WO-A1-2006/116954
- CA-A- 835 250
- DE-A1- 4 125 508
- DE-A1-102010 024 232
- DE-A1-102013 208 909
- US-A- 4 355 554

## Beschreibung

Die vorliegende Erfindung betrifft eine Vorrichtung nach dem Oberbegriff des Anspruchs 1

Aus der DE102010024232A1 ist eine Buchdeckenmaschine mit horizontalem Verarbeitungsprinzip bekannt, welche Deckelpappen und eine Rückeneinlage aus Karton oder Pappe passgerecht mit den mit Klebstoff versehenen Bezugsnutzen in einer Anrolleinrichtung vereinigt. Die überstehenden Kanten der Buchdecke werden anschließend in hintereinander liegenden Arbeitsstationen entweder im fließenden Durchlauf oder jeweils im Stillstand eingeschlagen. Entlang der Nutzenzuführung sind linke und rechte Eckenabstoßvorrichtungen angeordnet, mit denen beim Durchlauf der Bezugsnutzen Eckenabschnitte mit einer vorbestimmten Abstoßbreite an der vor- und der nachlaufende Kante von den Bezugsnutzen abgetrennt werden. Die rotativen Werkzeuge der Eckenabstoßvorrichtungen sind von einem Servomotor angetrieben, der eine elektronische Einstellung der Abstoßbreite entsprechend der jeweiligen Höhe und aufgeschlagenen Breite der Buchdecken ermöglicht.

Einerseits sollen die Eckenabschnitte vollständig von dem Bezugsnutzen getrennt werden, um einen sauberen Zuschnitt zu erhalten. Andererseits soll der Werkzeugverschleiß möglichst gering gehalten werden. Dazu ist es erforderlich, jeweils den Achsabstand zwischen dem Schneidzylinder und dem Gegendruckzylinder sehr präzise einzustellen. Dabei sind auch die Materialeigenschaften des Bezugsnutzen und der jeweilige Zustand von Messer und Gegendruckzylinders zu berücksichtigen.

Eine Kreisschere zum Längsschneiden von Bahnen ist aus der DE4125508A1 bekannt. Messer und Gegenmesser sind jeweils an einem Wellenende angebracht. An dem jeweils gegenüberliegenden Wellenende ist ein Antriebselement vorgesehen. Die Lagerung der Wellen ist zwischen Messer und Antriebselement angeordnet. Sie umfasst mehrere in einer gemeinsamen Buchse aufgenommene Wälzlager. Die Buchse ist exzentrisch ausgebildet und drehbar in einem Gestell angebracht. Die Drehstellung dieser Buchse im Gestell bestimmt den Achsabstand der Messer in der Kreisschere.

Auf die Wellenenden wirkende radiale Belastungen führen zu elastischen Verformungen der Wellen. Dabei kommen neben den Rückstellkräften durch das Schneiden auch Radialkräfte durch den Messerantrieb zu tragen. Auch wenn die sich daraus ergebende unbeabsichtigte Veränderungen des Achsabstandes im Bereich des Schneidens sehr gering sind, ist der Einfluss auf die Schnittqualität in vielen Fällen beträchtlich. Insbesondere ein sich durch das Biegen ergebender Winkelfehler führt bei Trommelmessern von Eckenabstoßeinrichtungen zu unbefriedigender Schnittqualität.

Die vorgeschlagene Anordnung ermöglicht nur eine Parallelverschiebung der Drehachsen innerhalb eines Werkzeuges und sieht keine Möglichkeit vor, die elastische Verformung der Messerwellen zu vermeiden oder wenigstens auszugleichen.

Es ist daher eine Aufgabe der vorliegenden Erfindung, eine gegenüber dem Stand der Technik verbesserte Vorrichtung zu schaffen, welche zumindest einen der aufgezeigten Nachteile des Standes der Technik überwindet und die gesteigerten Anforderungen an die zu erzielende Produktqualität befriedigt.

Die Erfindung löst die Aufgabe durch eine Vorrichtung mit den Merkmalen des Patentanspruchs 1. Vorteilhafte Weiterbildungen der Erfindung sind durch die in den Unteransprüchen angegebenen Merkmale gekennzeichnet.

Eine erfindungsgemäße Vorrichtung dient zum Herstellen von Buchdecken, Schachteldecken oder Spielbrettern aus wenigstens einem Pappenzuschnitt, welcher mit wenigstens einem gemeinsamen Bezugsnutzen bezogen wird. Wenigstens ein gegenüber der Pappe überstehender Bereich des Bezugsnutzen wird um eine Pappenkante auf die Rückseite eingeschlagen. Dazu umfasst die Vorrichtung eine Fügeeinrichtung, welche die Pappen und die zugehörigen Nutzenzuschnitten jeweils zueinander positioniert und zumindest bereichsweise verklebt.

Die gemeinsam ein Produkt bildenden Pappenelemente werden von einer im Produktfluss der Fügeeinrichtung vorgelagerten Pappenzufuhr synchron der Fügeeinrichtung zugeführt. Dazu weist die Pappenzufuhr zumindest eine Transportstrecke auf. Der Pappenzufuhr kann auch ein oder mehrere Pappenmagazine mit entsprechenden Vereinzelungseinrichtungen umfassen.

Die Bezugsnutzen werden der Fügeeinrichtung durch eine Transportstrecke der Nutzenzufuhr jeweils passend zu den Pappen zugeführt. Der Nutzentransportstrecke vorgelagert umfasst die Nutzenzufuhr eine Vereinzelungseinrichtung. Diese Vereinzelungseinrichtung separiert jeweils einen Nutzenbogen aus einem Vorrat wie bspw. einem Bogenstapel.

An der Nutzentransportstrecke ist eine Klebstoffauftrageinrichtung angeordnet. Diese unterteilt die Nutzenzufuhr in einen ersten, dem Klebstoffauftrag vorgelagerten Abschnitt und in einen zweiten, dem Klebstoffauftrag nachgelagerten Transportabschnitt. Diesem zweiten Abschnitt schließt sich im Produktfluss gesehen die Fügeeinrichtung an. Die Klebstoffauftrageinrichtung ist derart angeordnet, dass sie in der Transportbewegung des Bezugsnutzens Klebstoff auf die Klebeseite des Nutzenzuschnitts aufträgt.

Der Fügeeinrichtung nachfolgend ist zumindest eine Einschlageinrichtung bekannter Art angeordnet, welche Überstände der Bezugsnutzen auf die Rückseite der Pappen einschlägt.

Die Vorrichtung weist im Bereich des ersten, der Klebstoffauftrageinrichtung vorgelagerten Abschnittes des Nutzentransportes eine Schneideinrichtung mit wenigstens einem Werkzeugpaar auf. Das Werkzeugpaar durchdringt die Transportebene des entsprechenden Transportabschnittes der Nutzenzufuhr. Es ist aus einem Schneidzylinder und einem Gegenzylinder gebildet.

Zumindest der Schneidzylinder weist eine gegenüber einer außenliegenden Zylinderfläche erhabene Schneide auf. Der Gegenzylinder kann als Gegendruckzylinder ohne Schneide oder ebenfalls als Schneidzylinder ausgebildet sein. Beide Werkzeuge eines Paares sind jeweils um eine Achse drehbar. Die Drehachsen eines Paares sind zueinander im Wesentlichen parallel und zur Transportrichtung der Bezugsnutzen im Wesentlichen senkrecht ausgerichtet. Der Schneidzylinder und der Gegenzylinder eines Paares sind miteinander antriebsverbunden.

Das Werkzeugpaar ist in einem gemeinsamen Lagerbock angeordnet. Die Lagerung zumindest eines der Werkzeuge in dem gemeinsamen Lagerbock umfasst wenigstens zwei exzentrische Buchsen. Die Drehstellung der beiden Buchsen im Lagerbock bestimmt den Achsabstand der Werkzeuge eines Paares. Die beiden exzentrischen Buchsen des Werkzeuges sind auf derselben Seite des jeweiligen Werkzeuges angeordnet. Damit können beidseitig des Transportweges der Nutzen einander gegenüberliegende Werkzeugpaare angeordnet sein, wodurch eine kompakte Bauform der Vorrichtung möglich ist.

Die beiden Buchsen eines Werkzeuges weisen in axialer Richtung einen Abstand zueinander auf. Zwischen ihnen ist ein Antriebselement der Antriebsverbindung der beiden Werkzeuge eines Paares angebracht. Diese Anordnung führt zu einer steifen Werkzeuglagerung. Darüber hinaus bewirkt die Anordnung der Antriebsverbindung zwischen den Lagerstellen insbesondere bei Einsatz von Stirnrädern als Antriebsverbindung unter Antriebslast eine Verringerung des Achsabstandes im Bereich der Schneide. Dem Aufweiten durch die Schneidkräfte wird damit entgegengewirkt.

In vorteilhafter Ausgestaltung ist wenigstens eine der exzentrischen Buchsen mit einer Zustelleinrichtung antriebsverbunden, so dass die Drehstellung der exzentrischen Buchse durch die Zustelleinrichtung bestimmt wird. Damit kann der Achsabstand innerhalb eines Werkzeugpaares auf einfache Weise und wiederholbar eingestellt werden.

Vorzugsweise weist diese Zustelleinrichtung ein Anzeigeelement auf, welches eine als Achsabstand interpretierbare Information verfügbar macht. Damit kann besonders einfach ein gewünschter Achsabstand eingestellt werden.

Um ein unerwünschtes Verstellen des Achsabstandes insbesondere während des Betriebes zu verhindern, sind die exzentrischen Buchsen in ihrer Drehstellung festsetzbar. Vorzugsweise weist dazu die Zustelleinrichtung ein selbsthemmendes Getriebe auf. Besonders vorteilhaft ist ein Schneckentrieb, welcher eine sehr kompakte Bauweise der Zustelleinrichtung ermöglicht.

Vorteilhafter Weise umfasst die Zustelleinrichtung einen steuerbaren Antrieb, der mittels einer Datenverbindung mit der Steuerung der Vorrichtung verbunden ist. Damit ist eine automatisierte Einstellung des Achsabstandes möglich. Zuvor abgespeicherte Einstellungen können einfach und ggf. ohne Eingreifen von Bedienpersonal reproduziert werden.

Vorzugsweise sind die exzentrischen Buchsen eines Werkzeuges hinsichtlich ihrer Drehstellungen voneinander entkoppelt, so dass sie sich einzeln einstellen lassen. Auf diese Weise kann gezielt eine Parallelitätsabweichung der Drehachsen eines Werkzeugpaares eingestellt werden. Besonders vorteilhaft ist dabei eine Einstellung, bei der die Drehachsen von der dem Lager zugewandten Seite des Werkzeuges hin zu der dem Lager abgewandten Seite des Werkzeuges sich einander annähern. So können die Werkzeuge eines Paares in einer Weise derart zueinander verspannt werden, dass ein durch die Schneidkräfte bewirktes, unerwünschtes ungleichförmiges Aufweiten des Achsabstandes über die Werkzeugbreite ausgeglichen wird. Mit einer je exzentrischen Buchse zugeordneten separaten Zustelleinrichtung kann neben dem Abstand auch diese Vorspannung des Werkzeugpaares auf einfache Weise eingestellt werden.

Vorteilhafter Weise umfasst die Schneideinrichtung wenigstens einen Aufnehmer, welcher einen als radial auf das Werkzeug wirkende Kraft interpretierbaren Wert ermittelt. Vorzugsweise ist dieser Aufnehmer mittels einer Datenleitung mit der Steuerung der Vorrichtung verbunden. So kann die radiale Schnittkraft ermittelt werden. Deren Ansteigen kann auf einen Verschleiß des Werkzeuges hinweisen. Entsprechende Hinweise können dem Bedienpersonal zur Anzeige gebracht werden. Außerdem ist es in Verbindung mit der steuerbaren Zustelleinrichtung so auch möglich, die auf das Werkzeug wirkende Radialkraft zu regeln. So können materialabhängig gewünschte Schneidkräfte vorgegeben werden.

In vorteilhafter Ausgestaltung ist das wenigstens eine Werkzeugpaar im Wesentlichen quer zu der Transportrichtung der Bezugsnutzen positionierbar. Auf diese Weise können mit einem Werkzeugpaar unterschiedliche Formate oder Schnittpositionen erzeugt werden. Vorzugsweise weist die Schneidvorrichtung dabei eine Park- oder Wartungsposition des Werkzeugpaares außerhalb der Nutzentransportbahn auf. Somit ist es möglich, die Werkzeuge ohne Änderung des Achsabstandes außer Eingriff zu bringen. Dadurch ist eine geringere Exzentrizität der Buchsen und ein präziseres Einstellen des Achsabstandes möglich. Genauso kann auf eine zusätzliche Einrichtung zum Öffnen des Werkzeugpaares verzichtet und eine kompakte sowie steife Konstruktion ermöglicht werden.

Eine einfache Transporteinrichtung führt die fertigen Buchdecken, Schachteldecken bzw. Spielbretter aus der Vorrichtung und stellt sie der weiteren Verarbeitung zur Verfügung.

Anschließend wird die Erfindung unter Bezugnahme auf die Figuren, auf die bezüglich aller in der Beschreibung nicht näher erwähnten Einzelheiten verwiesen wird, anhand von Ausführungsbeispielen erläutert. Die Figuren zeigen:
- **Fig. 1**: eine schematische Seitenansicht einer Buchdeckenmaschine;
- **Fig. 2**: eine perspektivische Ansicht einer Schneideinrichtung zum Abstoßen von Nutzenecken einer Seite;
- **Fig. 3**: eine schematische Ansicht einer Schneideinrichtung zum Abstoßen von Nutzenecken einer Seite;
- **Fig. 4**: eine Schnittansicht gemäß Ansichtsdefinition in Figur 1.

Eine beispielhafte Deckenmaschine zur Herstellung von Buchdecken 103, Schachteldecken oder Spielebrettern umfasst wie in Fig. 1 gezeigt eine Pappenzufuhr 1 mit einer Pappenzuführrichtung g, eine Nutzenzufuhr 2 mit einer Vereinzelungseinrichtung 3 und einer Nutzenzuführrichtung b, eine Deckenausfuhr 6 und mehreren Bearbeitungsstationen 4, 5, 7, 9. Die Bearbeitungsstationen 4, 5, 7, 9 sind in Richtung des Produktflusses jeweils entlang der Nutzenzufuhr 2 oder zwischen der Pappenzufuhr 1, der Nutzenzufuhr 2 und der Deckenausfuhr 6 angeordnet.

Stromab der Nutzenzufuhr 2 befindet sich eine Klebstoffauftrageinrichtung 4. Deren Nutzenzylinder übernimmt den von der Nutzenzufuhr 2 bereitgestellten Nutzenzuschnitt 105 und führt ihn an einer Auftragswalze entlang bis in die Fügeeinrichtung 5. Dabei überträgt die Auftragswalze den Klebstoff auf den Nutzenzuschnitt 105. Selbstverständlich ist auch ein Klebstoffauftrag durch eine oder mehrere in den Figuren nicht dargestellte Auftragsdüsen möglich.

In der Fügeeinrichtung 5 wird der mit Klebstoff versehene Nutzenzuschnitt 105 an einen oder auch mehrere Pappenzuschnitte 101 angerollt. Dazu sieht die Fügeeinrichtung 5 eine ortsfeste, auf dem Nutzenzylinder abrollende Fügewalze vor. Der eine oder die mehreren Pappenzuschnitte 101 werden der Fügeeinrichtung 5 von der Pappenzufuhr 1 bereitgestellt.

In Richtung des Produktflusses stromab der Fügeeinrichtung 5 sind mehrere Einschlageinrichtungen 7 angeordnet. Diese Einschlageinrichtungen 7 weisen jeweils mehrere Einschlagelemente auf. Die Einschlagelemente erfassen die Überstände der Nutzenzuschnitte 105 gegenüber den gefügten Pappenzuschnitten 101 und schlagen diese um die außenliegenden Kanten der Pappenzuschnitte 101 bis auf die Deckeninnenseite um und pressen sie an.

Die Ausfuhr 6 ist stromab der Einschlageinrichtungen 7 angeordnet. Sie übernimmt die fertigen Decken, stapelt sie, führt diese Deckenstapel quer zu der Nutzen- bzw. Pappentransportrichtung b, g aus der Deckenmaschine und stellt sie dort bereit.

Im Bereich der Nutzenzufuhr 2 ist entsprechend Fig. 4 eine Schneideinrichtung 9 zum Zuschneiden Bezugsnutzen 105 aus den vereinzelten Nutzenbogen 102 angeordnet. Eine erste Einheit aus besteht aus einer Kreisschere 32. Diese ist als Längsschneideinrichtung die Nutzentransportebene B durchdringend mit ihren Drehachsen quer zur Nutzentransportrichtung b angeordnet. Ein steuerbarer Zustellantrieb 30 ermöglichen die Positionierung der Kreisschere 32 quer zur Nutzentransportrichtung b. So können aus gleichen Rohformaten Nutzen unterschiedlicher Breiten erzeugt werden. Der seitliche Abschnitt wird durch nicht dargestellte Leitelemente bekannter Art von dem Bezugsnutzen 105 entfernt und abgeführt.

In Nutzentransportrichtung b der Kreisschere nachfolgend sind beidseitig der Nutzentransportbahn zwei in Fig. 2 gezeigte Schneideinheiten angeordnet. Diese beiden Schneideinheiten dienen dem Abstoßen der Ecken 104 der Nutzenbogen 102. Sie sind zueinander spiegelbildlich aufgebaut. Jede umfasst ein Werkzeugpaar 10 aus einem Schneidzylinder 11 und einem Gegendruckzylinder 12. Jedes dieser beiden Schneideinheiten ist wie die Kreisscheren 32 quer zur Nutzentransportrichtung b entsprechend der Bezugsnutzenbreite positionierbar.

Der oberhalb der Nutzentransportebene B angeordnete Schneidzylinder 11 ist zylindrisch mit einer gegenüber der Mantelfläche 23 erhabenen, harten Schneide 24. Diese Schneide 24 ist derart spiralförmig ausgebildet, dass ihre Abwicklung auf der Nutzentransportebene B einen diagonalen Schnitt bildet.

Dagegen ist der zugeordnete Gegendruckzylinder 12 zylinderförmig mit glattter Oberfläche aus einem weicheren Material gebildet. Die Stirnflächen von Schneidzylinder 11 und Gegendruckzylinder 12 desselben Werkzeugpaares 10 sind zueinander fluchtend. Beide Zylinder 11, 12 sind in einem gemeinsamen Lagerbock 13 mittels Wälzlagern 34 aufgenommen. Ihre Drehachsen 16, 17 sind zueinander parallel und quer zu der Nutzentransportrichtung b ausgerichtet. Gemeinsam legen die Drehachsen 16, 17 die Werkzeugebene C fest.

Der Schneidzylinder 11 ist durch einen Riementrieb mit einem Servomotor 27 antriebsverbunden. Ein Getriebe 14 aus Stirnrädern 15 stellt die Antriebsverbindung zwischen Schneidzylinder 11 und Gegendruckzylinder dar.

Jedes der dem Schneidzylinder 11 zugeordneten Wälzlager 34 ist in der Bohrung 28 jeweils einer exzentrischen Buchse 18 aufgenommen. Diese sind mit ihrer äußeren Mantelfläche 29 drehbar im Lagerbock 13 angeordnet. Die Drehstellung der Buchsen 18 bestimmt gemeinsam mit ihrer Exzentrizität e den Achsabstand a zwischen dem Schneidzylinder 11 einerseits und dem Gegendruckzylinder 12 andererseits. Ein geringes Exzentrizitätsmaß e erlaubt eine sehr präzise Einstellung des Werkzeugpaares 10.

Für eine komfortable Bedienung ist jeder exzentrischen Buchse 18 jeweils eine Zustelleinrichtung 19 zugeordnet. Die Verwendung eines Spindeltriebs 20 mit einer ausreichend kleinen Steigung erlaubt einerseits sehr eine präzise Verstellung und führt andererseits zu einer Selbsthemmung, so dass ein unbeabsichtigtes Verstellen während des Betriebs vermieden wird. Um das Einstellen zu erleichtern, ist ein Anzeigeelement 2 der Drehstellung der Spindel vorgesehen Alternativ ist in Fig. 3 eine steuerbare Zustelleinrichtung 19 mit Stirnradgetriebe dargestellt. Selbstverständlich kann der steuerbare Antrieb 22 aus Fig. 3 in einer Zustelleinrichtung gemäß Fig. 2 ergänzt werden, so dass in beiden Fällen eine automatisierte Einstellung möglich ist.

Die Verwendung jeweils einer Zustelleinrichtung 19 je exzentrischer Buchse 18 ermöglicht es, die Drehachsen 16, 17 der Werkzeuge 11, 12 zueinander gezielt anzustellen. Fig. 3 zeigt eine Einstellung mit einem äußeren Achsenabstand aa des dem Schneidzylinder 11 abgewandten Wellenendes und einem inneren Achsabstand ai an der Freien Stirnfläche des Schneidzylinders 11. Der äußere Achsabstand aa ist aufgrund der gewählten Drehstellungen der Exzenterbuchsen 18 größer als der innere Achsabstand ai.

Durchläuft der Nutzenbogen 102 das Werkzeugpaar 10, so weitet dieser aufgrund von Elastizitäten den inneren Achsabstand ai und führt zu einer geringfügigen Biegung der Drehachse. Eine geeignete ungleichmäßige Einstellung der Exzenterbuchsen kann diese Biegung ausgleichen. Diese Schrägstellung im unbelasteten Zustand ist in Fig. 3 aus Gründen der Anschaulichkeit übertrieben groß dargestellt.

Die Stirnräder 15 der Antriebsverbindung 14 von Schneidzylinder 11 und Gegendruckzylinder 12 sind jeweils zwischen den Exzenterbuchsen 18 angeordnet. Die durch den Antrieb erzeugten Radialkräfte führen im Bereich der Antriebsverbindung 14 zu einer Vergrößerung des Achsabstandes durch Biegung. Der innere Achsabstand ai wird dagegen reduziert. Diese Anordnung kompensiert damit gemeinsam mit der voreingestellten Schrägstellung gemäß Fig. 3 die aus den Schneidkräften resultierende Vergrößerung des inneren Achsabstandes ai, derart dass der Achsabstand im Bereich der Schneide 24 konstant ist.

Sämtliche steuerbaren Antriebe 22, 27, 30 sind durch Datenleitungen mit der Steuerung 25 der Vorrichtung verbunden. Der Maschinensteuerung 25 ist ein Datenspeicher 26 zugeordnet, so dass beliebige gespeicherte Produktionsaufträge abgerufen und die zugehörigen Maschineneinstellungen automatisch eingestellt werden können. So können bspw. Die Werkzeugpaare 10 automatisch in die jeweilige Produktionsstellung oder eine Wartungsposition 31 verbracht werden.

## Patentansprüche

1. **Vorrichtung** zur Herstellung von Buchdecken (103), Schachteldecken oder Spielbrettern, wenigstens aufweisend
• eine erste Zuführeinrichtung (1) für Pappenzuschnitte (101) mit einer ersten Transportrichtung (g), in der die Pappenzuschnitte (101) zugeführt werden,
• eine zweite Zuführeinrichtung (2) für Bezugsnutzen (102, 105) mit wenigstens
• einer zweiten Transportrichtung (b), in der die Bezugsnutzen (102, 105) zugeführt werden,
• einer Vereinzelungseinrichtung (3) für Bezugsnutzen (102, 105) sowie
• einer in der zweiten Transportrichtung (b) der Bezugsnutzen (102, 105) der Vereinzelungseinrichtung (3) für Bezugsnutzen (102, 105) nachgeordneten Schneideinrichtung (9),
• eine in der zweiten Transportrichtung (b) der Bezugsnutzen (102, 105) der zweiten Zuführeinrichtung (2) für Bezugsnutzen (102, 105) nachgeordnete Klebstoffauftrageinrichtung (4),
• eine im Materialfluss sowohl der ersten Zuführeinrichtung (1) für Pappenzuschnitte (101) als auch der Klebstoffauftrageinrichtung (4) nachgeordnete Fügeeinrichtung (5),
• eine im Materialfluss der Fügeeinrichtung (5) nachgeordnete Ausführeinrichtung (6) für mit Bezugsnutzen (105) bezogene Pappenzuschnitte (101), sowie
• eine im Bereich der zweiten Zuführeinrichtung (2) für Bezugsnutzen (102, 105) angeordnete Schneideinrichtung (9) mit wenigstens
• einem die Transportebene (B) der Bezugsnutzen (102, 105) durchdringenden Werkzeugpaar (10) aus einem drehbaren Schneidzylinder (11) mit einer äußeren Mantelfläche (23) und wenigstens einer gegenüber der äußeren Mantelfläche (23) erhabenen Schneide (24) und einem dem wenigstens einen Schneidzylinder (11) zugeordneten drehbaren Gegendruckzylinder (12), wobei die erste Drehachse (16) des Schneidzylinders (11) und die zweite Drehachse (17) des Gegendruckzylinders (12) desselben wenigstens einen Werkzeugpaares (10) zueinander im Wesentlichen parallel und gemeinsam im Wesentlichen quer zu der zweiten Transportrichtung (b) der Bezugsnutzen (102, 105) angeordnet sind,
**dadurch gekennzeichnet, dass** die Schneideinrichtung ferner umfasst:
• eine Werkzeugaufnahme wenigstens mit einem Lagerbock (13), in welchem der Schneidzylinder (11) und der Gegendruckzylinder (12) desselben wenigstens einen Werkzeugpaares (10) aufgenommen sind,
• eine Antriebsverbindung (14) des Gegendruckzylinders (12) mit dem Schneidzylinder (11) desselben wenigstens einen Werkzeugpaares (10),
• einen veränderbaren Achsabstand (a, aa, ai) der ersten Drehachse (16) des Schneidzylinders (11) zu der zweiten Drehachse (17) des Gegendruckzylinders (12) desselben Werkzeugpaares (10),
• zwei Buchsen (18) der Werkzeugaufnahme jeweils mit einer Bohrung (28), in welcher entweder der wenigstens eine Schneidzylinder (11) oder der wenigstens eine Gegendruckzylinder (12) aufgenommen ist und mit wenigstens einer weiteren Mantelfläche (29) sowie
• eine einseitige Lagerung der Zylinder (11, 12) in dem Lagerbock (13) des wenigstens einen Werkzeugpaares (10), wobei die wenigstens zwei Buchsen (18) desselben Werkzeuges (11, 12) auf derselben Seite dieses Werkzeuges (11, 12) angeordnet sind, wobei
• jeweils die Bohrung (28) der Buchse (18) exzentrisch zu der wenigstens einen weiteren Mantelfläche (29) derselben Buchse (18) angeordnet ist,
• die wenigstens zwei Buchsen (18) jeweils mit ihrer wenigstens einen weiteren Mantelfläche (29) derart drehbar in dem wenigstens einen Lagerbock (13) aufgenommen sind, dass jeweils eine Änderung der Drehstellung der Buchse (18) eine Änderung der Lage der Drehachse (16, 17) des in der Buchse (18) aufgenommenen Schneidzylinders (11) bzw. Gegendruckzylinders (12) bewirkt, wobei
• die wenigstens zwei demselben Zylinder (11, 12) eines Werkzeugpaares (10) zugeordneten Buchsen (18) zueinander einen Abstand " in axialer Richtung aufweisen und
• wenigstens ein Antriebselement (15) der Antriebsverbindung (14) des Gegendruckzylinders (12) mit dem Schneidzylinder (11) desselben wenigstens einen Werkzeugpaares (10) zwischen den wenigstens zwei diesem Werkzeugpaar (10) zugeordneten Buchsen (18) angeordnet ist.

2. Vorrichtung nach Anspruch 1, **gekennzeichnet durch** wenigstens eine mit wenigstens einer der wenigstens zwei Buchsen (18) drehwirksam verbundenen Zustelleinrichtung (19).

3. Vorrichtung nach Anspruch 2, **gekennzeichnet durch** wenigstens ein Anzeigeelement (21) der wenigstens einen Zustelleinrichtung (19), welches wenigstens eine als Abstand (a, aa, ai) der Drehachsen (16, 17) des Schneidzylinders (11) und des diesem zugeordneten Gegendruckzylinders (12) in einer durch die der Zustelleinrichtung (19) zugeordnete Buchse (18) festgelegten Ebene (C) interpretierbare Information bereitstellt.

4. Vorrichtung nach Anspruch 2 oder 3, **gekennzeichnet durch** wenigstens einen auf die jeweils zugeordnete Buchse (18) wirkenden Gewindetrieb (20) der wenigstens einen Zustelleinrichtung (19).

5. Vorrichtung nach wenigstens einem der Ansprüche 2 bis 4, **gekennzeichnet durch** wenigstens einen steuerbaren Antrieb (22) der wenigstens einen Zustelleinrichtung (19) und wenigstens eine Datenverbindung des wenigstens einen steuerbaren Antriebs (22) mit einer Steuerung (25) der Vorrichtung.

6. Vorrichtung nach wenigstens einem der vorangehenden Ansprüche, **dadurch gekennzeichnet, dass** die Drehstellungen der wenigstens zwei Buchsen (18) desselben Werkzeuges (11, 12) einzeln einstellbar sind.

7. Vorrichtung nach wenigstens einem der vorangehenden Ansprüche, **gekennzeichnet durch** einen inneren Achsabstand (ai) der Zylinder (11, 12) des wenigstens einen Werkzeugpaares (10) und einen äußeren Achsabstand (aa) der Zylinder (11, 12) desselben Werkzeugpaares (10), wobei im unbelasteten Zustand des Werkzeugpaares (10) der innere Achsabstand (ai) geringfügig kleiner ist als der äußere Achsabstand (aa) desselben Werkzeugpaares (10).

8. Vorrichtung nach wenigstens einem der vorangehenden Ansprüche, **gekennzeichnet durch** wenigstens einen Aufnehmer der wenigsten einen Schneideinrichtung (9), welcher einen als radial auf wenigstens ein Schneidwerkzeug (11, 12) wirkende Kraft interpretierbaren Wert erfasst und wenigstens eine Datenverbindung des Aufnehmers mit der Steuerung (25) der Vorrichtung.

9. Vorrichtung nach wenigstens einem der vorangehenden Ansprüche, **dadurch gekennzeichnet, dass** der wenigstens eine Lagerbock (13) mit dem wenigstens einen Werkzeugpaar (10) im Wesentlichen quer zur Vorschubrichtung (b) der Bezugsnutzen (102, 105) positionierbar ist.

10. Vorrichtung nach Anspruch 9, **gekennzeichnet durch** wenigstens eine Wartungsposition (31) des wenigstens einen Werkzeugpaares (10) derart außerhalb der Transportbahn der Bezugsnutzen (102, 105), dass das in seiner Wartungsposition (31) positionierte wenigstens eine Werkzeugpaar (10) keine Einwirkung auf einen durch die Schneideinrichtung (9) bewegten Bezugsnutzen (102, 105) hat.

## Claims

1. A **device** for producing book covers (103), box lids or game boards, at least comprising
• a first feed apparatus (1) for cardboard blanks (101) with a first transport direction (g), in which the cardboard blanks (101) are supplied,
• a second feed apparatus (2) for cover cloths (102, 105) with at least
• a second transport direction (b), in which the cover cloths (102, 105) are supplied,
• a separating apparatus (3) for cover cloths (102, 105), as well as
• a cutting apparatus (9) that is arranged downstream of the separating apparatus (3) for cover cloths (102, 105) in the second transport direction (b) of the cover cloths (102, 105),
• a glue application apparatus (4) that is arranged downstream of the second feed apparatus (2) for cover cloths (102, 105) in the second transport direction (b) of the cover cloths (102, 105),
• a joining apparatus (5) that is arranged downstream of the first feed apparatus (1) for cardboard blanks (101), as well as downstream of the the glue application apparatus (4), in the material flow,
• a delivery apparatus (6) for cardboard blanks (101) covered with cover cloths (105), with said delivery apparatus being arranged downstream of the joining apparatus (5) in the material flow, as well as
• a cutting apparatus (9) that is arranged in the region of the second feed apparatus (2) for cover cloths (102, 105), with said cutting apparatus comprising at least
• a tool pair (10) that penetrates the transport plane (B) of the cover cloths (102, 105) and consists of a rotatable cutting cylinder (11), which has an outer surface area (23) and at least one cutting edge (24) that is raised relative to the outer surface area (23), and a rotatable counter pressure cylinder (12) assigned to the at least one cutting cylinder (11), wherein the first rotational axis (16) of the cutting cylinder (11) and the second rotational axis (17) of the counter pressure cylinder (12) of the same at least one tool pair (10) are arranged essentially parallel to one another and collectively arranged essentially transverse to the second transport direction (b) of the cover cloths (102, 105),
**characterized in that** the cutting apparatus furthermore comprises:
• a tool receptacle with at least one bearing block (13), in which the cutting cylinder (11) and the counter pressure cylinder (12) of the same at least one tool pair (10) are accommodated,
• a drive connection (14) between the counter pressure cylinder (12) and the cutting cylinder (11) of the same at least one tool pair (10),
• a variable axial distance (a, aa, ai) of the first rotational axis (16) of the cutting cylinder (11) from the second rotational axis (17) of the counter pressure cylinder (12) of the same tool pair (10),
• two bushings (18) of the tool receptacle with a respective bore (28), in which either the at least one cutting cylinder (11) or the at least one counter pressure cylinder (12) is accommodated, and with at least one additional surface area (29), as well as
• a one-sided support of the cylinders (11, 12) in the bearing block (13) of the at least one tool pair (10), wherein the at least two bushings (18) of the same tool (11, 12) are arranged on the same side of this tool (11, 12), wherein
• the bore (28) of the bushing (18) respectively is arranged eccentric to the at least one additional surface area (29) of the same bushing (18),
• the at least two bushings (18) respectively are rotatably accommodated in the at least one bearing block (13) with their at least one additional surface area (29) in such a way that a change of the rotational position of the bushing (18) respectively causes a change of the position of the rotational axis (16, 17) of the respective cutting cylinder (11) or counter pressure cylinder (12) accommodated in the bushing (18), wherein
• the at least two bushings (18) assigned to the same cylinder (11, 12) of a tool pair (10) are spaced apart from one another in the axial direction and
• at least one driving element (15) of the drive connection (14) between the counter pressure cylinder (12) and the cutting cylinder (11) of the same at least one tool pair (10) is arranged between the at least two bushings (18) assigned to this tool pair (10).

2. The device according to claim 1, **characterized by** at least one adjusting apparatus (19) that is connected to at least one of the at least two bushings (18) in a rotationally active manner.

3. The device according to claim 2, **characterized by** at least one display element (21) of the at least one adjusting apparatus (19), wherein said display element makes available information that can be interpreted as the distance (a aa, ai) between the rotational axes (16, 17) of the cutting cylinder (11) and the counter pressure cylinder (12) assigned thereto in a plane (C) defined by the bushing (18) assigned to the adjusting apparatus (19).

4. The device according to claim 2 or 3, **characterized by** at least one screw drive (20) of the at least one adjusting apparatus (19), wherein said screw drive acts upon the respectively assigned bushing (18).

5. The device according to at least one of claims 2 to 4, **characterized by** at least one controllable drive (22) of the at least one adjusting apparatus (19) and at least one data link between the at least one controllable drive (22) and a control (25) of the device.

6. The device according to at least one of the preceding claims, **characterized in that** the rotational positions of the at least two bushings (18) of the same tool (11, 12) can be adjusted individually.

7. The device according to at least one of the preceding claims, **characterized by** an inner axial distance (ai) between the cylinders (11, 12) of the at least one tool pair (10) and an outer axial distance (aa) between the cylinders (11, 12) of the same tool pair (10), wherein the inner axial distance (ai) is slightly smaller than the outer axial distance (aa) of the same tool pair (10) in the unstressed state of the tool pair (10).

8. The device according to at least one of the preceding claims, **characterized by** at least one sensor (33) of the at least one cutting apparatus (9), wherein said sensor acquires a value that can be interpreted as the force acting upon at least one cutting tool (11, 12) radially, and by at least one data link between the sensor (33) and the control (25) of the device.

9. The device according to at least one of the preceding claims, **characterized in that** the at least one bearing block (13) with the at least one tool pair (10) essentially can be positioned transverse to the feed direction (b) of the cover cloths (102, 105).

10. The device according to claim 9, **characterized by** at least one maintenance position (31) of the at least one tool pair (10) outside the transport path of the cover cloths (102, 105) such that the at least one tool pair (10) positioned in its maintenance position (31) has no effect on a cover cloth (102, 105) being moved through the cutting apparatus (9).

## Revendications

1. **Dispositif,** destiné à fabriquer des couvertures de livres (103), des couvercles de boîtes ou des plateaux de jeu, comportant au moins
• un premier système d'alimentation (1) pour des pièces découpées en carton (101), avec une première direction de transport (g), dans laquelle les pièces découpées en carton (101) sont alimentées,
• un deuxième système d'alimentation (2) pour des flans de couverture (102, 105) avec au moins
• une deuxième direction de transport (b), dans laquelle les flans de couverture (102, 105) sont alimentés,
• un dispositif de désolidarisation (3) pour des flans de couverture (102, 105), ainsi
• qu'un système de coupe (9), placé en aval du dispositif de désolidarisation (3) des flans de couverture (102, 105), dans la deuxième direction de transport (b) des flans de couverture (102, 105) ,
• un dispositif d'application (4) d'agent adhésif, placé en aval du deuxième système d'alimentation (2) de flans de couverture (102, 105) dans la deuxième direction de transport (b) des flans de couverture (102, 105),
• un dispositif de jointage (5), placé aussi bien en aval du premier système d'alimentation (1) de pièces découpées en carton (101), qu'également du dispositif d'application (4) d'agent adhésif dans le flux de matériel,
• un système d'évacuation (6) des pièces découpées en carton (101) recouvertes des flans de couverture (105), placé en aval du dispositif de jointage (5) dans le flux de matériel, ainsi
• qu'un système de coupe (9), placé dans la zone du deuxième système d'alimentation (2) de flans de couverture (102, 105), avec au moins
• une paire d'outils (10), traversant le plan de transport (B) des flans de couverture (102, 105), composée d'un cylindre de coupe (11) pourvu d'une surface d'enveloppe (23) externe et d'au moins un tranchant (24), élevé par rapport à la surface d'enveloppe (23) extérieure et d'un cylindre (12) de contre-pression rotatif, associé à l'au moins un cylindre de coupe (11), le premier axe de rotation (16) du cylindre de coupe (11) et le deuxième axe de rotation (17) du cylindre (12) de contre-pression de la même au moins une paire d'outils (10) étant placés sensiblement à la parallèle l'un de l'autre et ensemble, sensiblement à la transversale de la deuxième direction de transport (b) des flans de couverture (102, 105),
**caractérisé en ce que** le système de coupe comprend par ailleurs :
• un porte-outil avec au moins un palier de support (13), dans lequel sont réceptionnés le cylindre de coupe (11) et le cylindre (12) de contre-pression de la même au moins une paire d'outils (10),
• une liaison d'entraînement (14) du cylindre (12) de contre-pression avec le cylindre de coupe (11) de la même au moins une paire d'outils (10),
• un entraxe (a, aa, ai) variable du premier axe de rotation (16) du cylindre de coupe (11) par rapport au deuxième axe de rotation (17) du cylindre (12) de contre-pression de la même paire d'outils (10),
• deux douilles (18) du porte-outil, dotées chacune d'un perçage (28), dans lequel est réceptionné soit l'au moins un cylindre de coupe (11) ou l'au moins un cylindre (12) de contre-pression, et d'au moins une autre surface d'enveloppe (29), ainsi
• qu'un logement unilatéral des cylindres (11, 12) dans le palier de support (13) de l'au moins une paire d'outils (10), les au moins deux douilles (18) du même outil (11, 12) étant placées sur le même côté dudit outil (11, 12),
• chaque fois le perçage (28) de la douille (18) étant placé de manière excentrique par rapport à l'au moins une autre surface d'enveloppe (29) de ladite douille (18),
• les au moins deux douilles (18) étant chacune logée en rotation avec son au moins une autre surface d'enveloppe (29) dans l'au moins un palier de support (13), de telle sorte que chaque fois une modification de la position en rotation de la douille (18) provoque une variation de la position de l'axe de rotation (16, 17) du cylindre de coupe (11) ou cylindre (12) de contre-pression, réceptionné dans la douille (18),
• les au moins deux douilles (18) associées au même cylindre (11, 12) d'une paire d'outils (10) présentant l'une par rapport à l'autre un écart dans la direction axiale et
• au moins un élément d'entraînement (15) de la liaison d'entraînement (14) du cylindre (12) de contre-pression étant placé avec le cylindre de coupe (11) de la même au moins une paire d'outils (10) entre les au moins deux douilles (18) associées à ladite paire d'outils (10).

2. Dispositif selon la revendication 1, **caractérisé par** au moins système d'approche (19), relié de manière active en rotation avec au moins l'une des deux douilles (18).

3. Dispositif selon la revendication 2, **caractérisé par** au moins un élément d'affichage (21) de l'au moins un système d'approche (19), lequel met à disposition au moins une information, susceptible d'être interprétée comme étant l'écart (a, aa, ai) entre les axes de rotation (16, 17) du cylindre de coupe (11) et du cylindre (12) de contre-pression, associé à celui-ci dans un plan (C) déterminé par la douille (18) associée au système d'approche (19) z.

4. Dispositif selon la revendication 2 ou 3, **caractérisé par** au moins un mécanisme à vis (20) de l'au moins un système d'approche (19), agissant sur la douille (18) respectivement associée.

5. Dispositif selon au moins l'une quelconque des revendications 2 à 4, **caractérisé par** au moins un entraînement (22), susceptible d'être commandé de l'au moins un système d'approche (19) et par au moins une connexion de données entre l'au moins un entraînement (22) susceptible d'être commandé et l'au moins un système de commande (25) du dispositif.

6. Dispositif selon au moins l'une quelconque des revendications précédentes, **caractérisé en ce que** les positions en rotation des au moins deux douilles (18) du même outil (11, 12) sont réglables individuellement.

7. Dispositif selon au moins l'une quelconque des revendications précédentes, **caractérisé par** un entraxe (ai) interne des cylindres (11, 12) de l'au moins une paire d'outils (10) et un entraxe (aa) externe des cylindres (11, 12) de ladite paire d'outils (10), en position non contrainte de la paire d'outils (10), l'entraxe (ai) interne étant légèrement inférieur à entraxe (aa) externe de ladite paire d'outils (10).

8. Dispositif selon au moins l'une quelconque des revendications précédentes, **caractérisé par** au moins un capteur (33) de l'au moins un système de coupe (9), lequel détecte une valeur susceptible d'être interprétée comme étant une force agissant en direction radiale sur au moins un outil de coupe (11, 12) et par au moins une connexion de données entre le capteur (33) et le système de commande (25) du dispositif.

9. Dispositif selon au moins l'une quelconque des revendications précédentes, **caractérisé en ce que** l'au moins un palier de support (13) est positionnable avec l'au moins une paire d'outils (10) sensiblement à la transversale de la direction d'avance (b) des flans de couverture (102, 105).

10. Dispositif selon la revendication 9, **caractérisé par** au moins une position de maintenance (31) de l'au moins une paire d'outils (10) située à l'extérieur du trajet de transport des flans de couverture (102, 105), de telle sorte que l'au moins une paire d'outils (10) positionnée dans sa position de maintenance (31) n'ait aucun effet sur un flan de couverture (102, 105) déplacé à travers le système de coupe (9).
